# EUROPÄISCHE PATENTSCHRIFT

(11) **EP 2 641 009 B1**
(45) Veröffentlichungstag und Bekanntmachung des Hinweises auf die Patenterteilung: **29.10.2014**
(21) Anmeldenummer: 10788001.5
(22) Anmeldetag: 16.11.2010
(51) Int. Cl.: F17C 1/00, F17C 1/14

(54) **TANK FÜR TRANSPORT UND/ODER LAGERUNG VON KRYOGENEN FLÜSSIGKEITEN**
TANK FOR TRANSPORTING AND/OR STORING CRYOGENIC LIQUIDS
RÉSERVOIR DESTINÉ AU TRANSPORT ET/OU AU STOCKAGE DE LIQUIDES CRYOGÈNES

(43) Veröffentlichungstag der Anmeldung: 25.09.2013
(73) Patentinhaber: Nordic Yards Wismar GmbH, 23966 Wismar (DE)
(72) Erfinder: SCHOLLENBERG, Reinhard, 18182 Mönchhagen (DE); GRIESCH, Stefan, 18057 Rostock (DE)
(74) Vertreter: Hauck Patent- und Rechtsanwälte
(86) Internationale Anmeldenummer: PCT/EP2010/006954
(87) Internationale Veröffentlichungsnummer: WO 2012/065616

(56) Entgegenhaltungen:
- EP-B1- 1 723 053
- WO-A1-2008/103053
- WO-A2-2006/001711
- US-A- 3 854 435
- US-A1- 2008 016 788

## Beschreibung

Die Erfindung bezieht sich auf einen Tank für Transport und/oder Lagerung von verflüssigtem Erdgas, Methan, Propan, Butan, Ethylen oder anderen kryogenen Flüssigkeiten. Die Erfindung bezieht sich insbesondere auf Tanks, die für Anordnung an Bord von Schiffen geeignet sind. Sie bezieht sich aber auch auf Tanks, die als Landtanks nutzbar sind.

Kryogene Flüssigkeiten werden bei sehr tiefen Temperaturen transportiert bzw. gelagert. Diese Temperatur beträgt bei verflüssigtem Methan (LNG) etwa minus 164 Grad Celsius. Bei verflüssigtem Ethylen (LEG) liegt sie bei minus 103 Grad Celsius. Bekannt sind Flüssiggastankschiffe mit Membrantanks, bei denen eine Membran des Tanks im Schiffsrumpf gehalten ist. Ferner sind Flüssiggastankschiffe mit selbsttragenden Tanks bekannt. Auch ist bekannt, die Tanks zur Gewichtseinsparung aus Aluminium herzustellen.

Der nächstliegende Stand der Technik ist die EP 1 723 053 B1. Diese beschreibt einen Aluminiumtank zur Lagerung von LNG oder dergleichen Medien bei sehr niedrigen Temperaturen. Der Tank besteht zumindest im Wesentlichen aus vorgefertigten Konstruktionselementen weniger unterschiedlicher Typen. Die Konstruktionselemente weisen plane Elemente aus mechanisch extrudierten Aluminium-Profilelementen auf, die als Mantelpaneele des Tanks verwendet werden. Die Profilelemente weisen ein planes Teil und ein Versteifungsteil auf, wobei sich das Versteifungsteil im Wesentlichen rechtwinklig zu dem planen Teil erstreckt. Die Profilelemente sind an ihren planen Teilen aneinander mittels eines Reib-Schweißverfahrens verschweißt, um die planen Elemente zu bilden. Ferner sind die planen Elemente mit längsliegenden und/oder querliegenden Versteifungen versehen, die aus mechanisch extrudierten Aluminium-Profilelementen gefertigt sind, die mittels des Reib-Schweißverfahrens aneinander geschweißt sind. Die Versteifungen erstrecken sich über die Innenseiten der planen Elemente des Tanks, wobei sie in Längsrichtung der Aluminium-Profilelemente verlaufen oder quer über diese hinweg erstreckt sind. Die quer über die Paneele erstreckten Versteifungen müssen entweder auf den Enden der Versteifungsteile oder auf den Innenseiten der planen Teile der Profilelemente fixiert sein. Hierdurch wird die Festigkeit der Verbindung der Versteifungen mit den planen Elementen eingeschränkt.

Die WO 2006/00 17 11 A2 beschreibt einen Tank zum Lagern von Flüssigkeiten insbesondere bei sehr niedrigen Temperaturen, der äußere Platten aufweist, die zumindest einen Teil des Dachs, der Seitenwände und des Bodens bilden. Der Tank weist eine innere Zellstruktur auf, wobei Flüssigkeitsverbindungen zwischen den Zellen der Zellstrukturen bestehen. Zumindest ein Teil der äußeren Platten weist eine geschichtete Sandwich-Struktur auf. Die innere Zellstruktur dient als Träger und Verankerung für die äußeren Platten. Die Zellstruktur kann direkt mit der Innenwand der Platten oder mit Befestigungselementen verbunden sein, die in der Sandwich-Struktur angeordnet sind. Ferner kann die innere Zellstruktur mit einem Flansch verbunden sein, der an der äußeren Wand befestigt ist und in den Tank hineinragt. Der Flansch kann von einem Verbindungselement vorstehen, das zwei U-förmige Nuten hat, in die Elemente der äußeren Wand eingefügt sind. Diese Verbindung ist gegenüber Belastungen in Zug- und Druckrichtung der Zellwände stabil. Sie ist jedoch nicht stabil gegenüber Kräften, die quer zum Flansch auf die Konstruktion einwirken.

Die WO 2008/10 30 53 A1 beschreibt einen Doppelhüllentank mit inneren und äußeren Wänden und inneren horizontalen Stützen. Die Tankwände bestehen aus horizontalen Profilträgerabschnitten mit zwei parallelen Flanschen, die durch einen Steg miteinander verbunden sind. Die Profilträgerabschnitte sind übereinander gelagert und an den benachbarten Längsseiten ihrer Flansche miteinander verschweißt. An den Enden sind sie durch Verbindungsstücke miteinander verbunden. Die Profilträgerabschnitte tragen von der Innenwand vorstehende Rippen. Auf die Rippen sind Kniebleche geschweißt, an denen die Stützen befestigt sind. Die Kniebleche überbrücken die Schweißfugen zwischen den Schmalseiten horizontal hintereinander angeordneter Profilträgerabschnitte. Die Befestigung der Stützen an den Tankwänden ist gegenüber Zug- und Druckbelastungen in Richtung der Stützen stabil, nicht jedoch gegenüber Kräften, die quer zu den Rippen bzw. Knieblechen wirken.

Die vorbekannten Tanks sind wegen ihrer eingeschränkten Festigkeit nicht für den Einsatz an Bord eines Flüssiggastankers unter Seegangsbedingungen geeignet. Sie eignen sich auch nicht besonders für den Einsatz als Landtanks, da sie auch gegenüber Belastungen durch eingefüllte Flüssigkeit, Wind und andere Einflüsse nicht hinreichend stabil sind.

Davon ausgehend liegt der Erfindung die Aufgabe zugrunde, einen stabileren Tank für den Transport und/oder Lagerung von kryogenen Flüssigkeiten zu schaffen.

Die Aufgabe wird durch einen Tank mit den Merkmalen des Anspruches 1 gelöst. Vorteilhafte Ausgestaltungen des Tanks sind in Unteransprüchen angegeben.

Der erfindungsgemäße Tank für Transport und/oder Lagerung von verflüssigtem Erdgas, Methan, Propan, Butan, Ethylen oder anderen kryogenen Flüssigkeiten hat
- eine Tankhülle,
- wobei die Tankhülle Tankhüllenpaneele aufweist, die jeweils aus mehreren parallelen Tankhüllenprofilen aus stranggepresstem Leichtmetall gebildet sind, die jeweils eine Tankhüllenprofilplatte aufweisen, die einen Teil der Tankhülle bildet, und einen von der Innenseite der Tankhüllenprofilplatte vorstehenden Tankhüllenprofilsteg, wobei die Tankhüllenprofile an den längsseitigen Rändern der Tankhüllenprofilplatten durch Stumpfnähte miteinander verschweißt sind,
- wobei die Tankhülle ferner Verbindungsprofile aus stranggepresstem Leichtmetall umfasst, die jeweils eine Verbindungsprofilplatte, die einen Teil der Tankhülle bildet, und einen von der Innenseite der Verbindungsprofilplatte vorstehenden Verbindungsprofilsteg aufweisen, wobei die Verbindungsprofile zwischen benachbarten Tankhüllenpaneelen angeordnet sind, sich senkrecht zu den Tankhüllenprofilen erstrecken und an den Längsseiten der Verbindungsprofilplatten durch Stumpfnähte mit den Schmalseiten der Tankhüllenprofilplatten verschweißt sind,
- im Inneren des Tanks angeordnete Rahmenelemente, die an seitlichen Rändern mit den in den Tank hineinstehenden Enden der Verbindungsprofilstege verschweißt sind und
- Stützbleche in den Ecken zwischen den Paneelen und den Rahmenelementen, die jeweils an einem Rand mit einem Tankhüllenprofilsteg und an einem anderen Rand mit einem Rahmenelement verschweißt sind.

Bei dem erfindungsgemäßen Tank setzt sich die Tankhülle im Wesentlichen aus Tankhüllenpaneelen und Verbindungsprofilen zusammen, die zwischen den Tankhüllenpaneelen angeordnet sind. Die Tankhüllenpaneele sind aus parallelen Tankhüllenprofilen zusammengesetzt, die Tankhüllenprofilplatten und von deren Innenseiten vorstehende Tankhüllenprofilstege aufweisen. Die Tankhüllenprofile sind an den Längsseiten der Tankhüllenprofilplatten durch Stumpfnähte zusammengeschweißt. Die Verbindungsprofile weisen Verbindungsprofilplatten und von deren Innenseiten vorstehende Verbindungsprofilstege auf. Die Verbindungsprofile sind zwischen benachbarten Tankhüllenpaneelen angeordnet, wobei sie sich senkrecht zu den Tankhüllenprofilen der Tankhüllenpaneele erstrecken. Die Verbindungsprofilplatten sind an ihren Längsseiten durch Stumpfnähte mit den Schmalseiten der Tankhüllenprofilplatten der angrenzenden Tankhüllenprofile verschweißt.

Die Tankhüllenprofile und die Verbindungsprofile bestehen aus stranggepresstem Leichtmetall. Im Vergleich zu Profilen aus zusammengeschweißten Bauelementen sind sie deshalb von vorneherein nicht durch Wärmeeintrag verzogen und in ihrer Festigkeit beeinträchtigt. Bevorzugt ist das Leichtmetall Aluminium oder eine Aluminiumlegierung.

Die Rahmenelemente sind mit in den Tank hineinstehenden Enden der Verbindungsprofilstege verschweißt. Ferner sind die Rahmenelemente an den Rändern mittels Stützblechen fixiert, die randseitig mit einem Tankhüllenprofilsteg und dem jeweiligen Rahmenelement verschweißt sind.

Für die Festigkeit des Tankhüllenprofiles maßgeblich ist der an die Tankhüllenprofilplatte angrenzende Teil des Tankhüllenprofilsteges. Für die Festigkeit des Verbindungsprofils maßgeblich ist der an die Verbindungsprofilplatte angrenzende Teil des Verbindungsprofilsteges. Durch die Anordnung der Schweißnähte werden der Wärmeeintrag sowie der Verzug und die Beeinträchtigung des Grundmaterials in den für die Festigkeit maßgeblichen Bereichen der Tankhüllenprofile und der Verbindungsprofile gering gehalten. Die Stützbleche können vorteilhaft in der Ebene der Tankhüllenprofilstege angeordnet werden, die senkrecht zur Ebene des benachbarten Verbindungsprofilsteges ausgerichtet ist. Somit weist die Verbindung der Rahmenelemente mit den Tankhüllenpaneelen auch gegenüber Belastungen in Richtung senkrecht zu den Verbindungsprofilstegen eine hohe Festigkeit auf.

Insgesamt weist der erfindungsgemäße Tank eine hohe Festigkeit gegenüber Belastungen durch eingefüllte Flüssigkeit, Seegang, Windeinflüsse etc. und eine hohe Lebensdauer auf. Er eignet sich deshalb insbesondere für den Einsatz auf Flüssiggastankschiffen und als Landtank. Der Tank kann mit beliebigen Abmessungen und Füllvolumina ausgebildet werden. Aufgrund seiner hohen Festigkeit eignet er sich auch für Tanks mit sehr großen Füllvolumina.

Gemäß einer Ausgestaltung weisen die Tankhüllenprofilstege und/oder Verbindungsprofilstege am Ende einen verbreiterten Tankhüllenprofilkopf und/oder Verbindungsprofilkopf auf, mit dem die Stützbleche verschweißt sind. Der Tankhüllenprofilkopf erhöht die Stabilität der Tankhüllenprofile und reduziert die Wärmeübertragung in das Grundmaterial des Tankhüllenprofilsteges beim Anschweißen der Stützbleche. Dementsprechend erhöht der Verbindungsprofilkopf die Stabilität der Verbindungsprofile und reduziert die Wärmeübertragung in das Grundmaterial des Verbindungsprofilsteges beim Anschweißen der Rahmenelemente. Der Tankhüllenprofilkopf und/oder Verbindungsprofilkopf ist bevorzugt ein Tankhüllenprofilflansch und/oder Verbindungsprofilflansch, der senkrecht zum Tankhüllenprofilsteg und/oder Verbindungsprofilsteg angeordnet ist.

Gemäß einer weiteren Ausgestaltung weisen die Tankhüllenprofilstege und/oder die Verbindungsprofilstege an den äußeren Enden und/oder die Stützbleche angrenzend an den gedachten Scheitelpunkt der Ränder Auskehlungen auf. Durch diese Auskehlungen werden Spannungsspitzen sehr stark reduziert.

Gemäß einer Ausgestaltung haben die Tankhüllenprofile und/oder die Verbindungsprofile eine von der Außenseite der Tankhüllenprofilplatte und/oder Verbindungsprofilplatte vorstehende Montagerippe. Gemäß einer weiteren Ausgestaltung sind an die äußeren Enden von Montagerippen äußere Strukturelemente des Tanks angeschweißt. Durch die Montagerippe wird der Wärmeeintrag in die Tankhüllenprofile und/oder Verbindungsprofile beim Anschweißen an äußere Strukturelemente reduziert und werden Festigkeitseinbußen vermieden.

Gemäß einer Ausgestaltung sind die äußeren Strukturelemente Haltemittel für ein Tanklagerelement und/oder für eine Tankisolierung und/oder eine äußere Sicherheitsbarriere des Tanks. Die äußere Sicherheitsbarriere kann durch Platten gebildet werden, die zwischen die Montagerippen geschweißt sind. Die Sicherheitsbarriere dient der Dichtigkeitsüberwachung der Tankhülle und fängt im Havariefall Leckagen auf.

Gemäß einer Ausgestaltung umfassen die Tankhüllenpaneele Zwischenplatten, die zwischen benachbarten Tankhüllenprofilen angeordnet sind und an längsseitigen Rändern über Stumpfnähte mit längsseitigen Rändern von Tankhüllenprofilplatten verschweißt sind. Die Abmessungen der Tankhüllenprofilstege und/oder Verbindungsprofilstege können bei der Dimensionierung eines erfindungsgemäßen Tanks unter Festigkeitsgesichtspunkten gewählt werden. Bei vorgegebenen Abmessungen dieser Stege unterliegen die möglichen Abmessungen der Tankhüllenprofilplatten und der Verbindungsprofilplatten aufgrund der Anwendung des Strangpressverfahrens Einschränkungen. Diese Einschränkungen können durch Einsatz von Zwischenplatten kompensiert werden.

Gemäß einer weiteren Ausgestaltung sind die Verbindungsprofile, die zwei in derselben Ebene angeordnete Tankhüllenpaneele miteinander verbinden, im Wesentlichen T-förmig. Bei diesen Verbindungsprofilen sind die Verbindungsprofilplatten eines Verbindungsfprofils in einer gemeinsamen Ebene erstreckt.

Gemäß einer weiteren Ausgestaltung weisen die Verbindungsprofile an Tankecken Verbindungsprofilplatten auf, die einem Winkel zueinander ausgerichtete Plattenabschnitte aufweisen, wobei der Winkel der beiden Plattenabschnitte dem Winkel zwischen den Hauptausdehnungsrichtungen der beiden benachbarten, durch das Verbindungsprofil miteinander verbundenen Tankhüllenpaneele entspricht und der Verbindungsträgersteg zwischen den beiden Plattenabschnitten in den Tank vorsteht. Diese Verbindungsprofile werden nachstehend auch als "Eckprofile" bezeichnet. Der Winkel zwischen den Plattenabschnitten beträgt gemäß Ausgestaltungen 90 oder 135 Grad. Verbindungsprofile mit einem Winkel der Plattenabschnitte von 90 Grad werden zwischen zwei senkrecht zueinander ausgerichteten Tankhüllenpaneelen eingesetzt. Schließen die Plattenabschnitte einen Winkel von 135 Grad ein, werden die Verbindungsprofile zwischen zwei Tankhüllenpaneelen eingesetzt, um eine Tankschräge zu bilden.

Gemäß einer Ausgestaltung sind die Rahmenelemente Rahmenpaneele. Mit Rahmenpaneelen können besonders feste Tanks gebildet werden. Grundsätzlich können als Rahmenelemente auch Träger verwendet werden. Auch gemischte Konstruktionen sind möglich.

Gemäß einer weiteren Ausgestaltung umfassen die Rahmenpaneele stranggepresste Rahmenprofile aus Leichtmetall, die längsseitig an den Rändern von Rahmenprofilplatten durch Stumpfnähte miteinander verschweißt sind. Die Rahmenprofile weisen bevorzugt an den Seiten der Rahmenprofilplatten Versteifungen auf. Bevorzugt sind die Versteifungen durch Stege gebildet. Weiterhin bevorzugt sind die Rahmenprofile Kreuzprofile.

Gemäß einer weiteren Ausgestaltung umfassen die Rahmenpaneele Rahmenzwischenplatten, die zwischen benachbarten Rahmenpaneelen angeordnet sind und an längsseitigen Rändern über Stumpfnähte mit längsseitigen Rändern von Rahmenprofilplatten verschweißt sind. Die Rahmenzwischenplatten dienen ebenfalls der Kompensation fertigungsbedingter Dimensionseinschränkungen der Rahmenprofilplatten.

Gemäß einer weiteren Ausgestaltung umfassen die Rahmenelemente Längsrahmen und/oder Querrahmen. Die Längsrahmen erstrecken sich in der Hauptausdehnungsrichtung des Tanks und die Querrahmen 90° in Tankquerrichtung gedreht dazu. Bei Anordnung des Tanks auf einem Schiff sind die Längsrahmen in Richtung der Schifflängsachse und die Querrahmen senkrecht dazu angeordnet.

Gemäß einer weiteren Ausgestaltung umfassen die Rahmenelemente Stützrahmen und/oder Schottrahmen. Die Stützrahmen dienen bevorzugt der Festigkeit des Tanks und können mit großen Flüssigkeitsdurchgängen versehen sein. Die Schottrahmen dienen der Behinderung von Bewegungen der Tankfüllungen im Tank, die zu Beschädigungen des Tanks führen können und bei Anordnung des Tanks auf einem Schiff die Schiffsstabilität beeinträchtigen können. Die Schottrahmen weisen kleinere Flüssigkeitsdurchgänge als die Stützrahmen auf. Sowohl die Stützrahmen als auch die Schottrahmen können Längsrahmen und/oder Querrahmen umfassen.

Gemäß einer Ausgestaltung weisen die Stützrahmen Durchgangslöcher für Flüssigkeit auf, die eine größere Fläche einnehmen, als der in derselben Ebene angeordnete Teil des Stützrahmens, und/oder weisen die Schottrahmen Durchgangslöcher für Flüssigkeit auf, die eine kleinere Fläche einnehmen, als der in derselben Ebene angeordnete Teil des Schottrahmens.

Gemäß einer weiteren Ausgestaltung sind die Rahmenpaneele vertikal ausgerichtet.

Gemäß einer weiteren Ausgestaltung sind die Längs- und Querrahmen an ihren äußeren Rändern über vertikale Rahmenverbindungsprofile miteinander verbunden. Gemäß einer weiteren Ausgestaltung sind die vertikalen Rahmenverbindungsprofile Kreuzprofile.

Gemäß einer Ausgestaltung sind die Rahmenelemente über randseitig angeschweißte Adapterplatten mit den Verbindungsträgerstegen verschweißt. Die Adapterplatten können randseitig über Stumpfnähte mit den Rahmenelementen und/oder den Verbindungsträgerstegen verschweißt sein. Gemäß einer weiteren Ausgestaltung sind die Stützbleche mit den Adapterplatten verschweißt. Die Verschweißung der Stützbleche mit den Adapterplatten findet an den breiten Seitenflächen der Adapterplatten statt.

Gemäß einer weiteren Ausgestaltung sind die Tankhüllenprofile im Boden und/oder in der Decke des Tanks quer zur Längsrichtung des Tanks ausgerichtet und/oder in den Seitenwänden des Tanks vertikal oder geneigt zum Boden oder der Decke des Tanks ausgerichtet oder sind die Rahmenprofile horizontal ausgerichtet.

Die Erfindung wird nachfolgend anhand der anliegenden Zeichnungen von Ausführungsbeispielen näher erläutert:
In den Zeichnungen zeigen:
   - Fig. 1: einen achsensymmetrischen prismatischen Tank aus Leichtmetall für kroygene Flüssigkeiten in einer Perspektivansicht schräg von oben und von der Seite;
   - Fig. 2: verschiedene weitere Ausführungen achsensymmetrischer prismatischer Tanks in einer Perspektivansicht schräg von oben und von der Seite;
   - Fig. 3: der Tank von Fig. 1 in einem Querschnitt;
   - Fig. 4: Tank von Fig.1 in einer perspektivischen Innenansicht;
   - Fig. 5: Tank von Fig. 1 in einer Innenansicht aus einer anderen Perspektive;
   - Fig. 6: Tankhüllenpaneele und ihre Elemente in einer Perspektivansicht schräg von oben und von der Seite;
   - Fig. 7: Tank gemäß Fig. 1 in einem vertikalen Teilschnitt durch eine Ecke;
   - Fig. 8: Tank gemäß Fig. 1 in einem vertikalen Teilschnitt durch die Decke;
   - Fig. 9: Boden und Rahmen des Tanks gemäß Fig. 1 in einer perspektivischen Innenansicht;
   - Fig. 10: Tankhüllenprofil eines Tanks gemäß Fig. 1 in einer perspektivischen Teilansicht;
   - Fig. 11: Rahmenverbindungsprofil eines Tanks gemäß Fig. 1 in einer perspektivischen Teilansicht;
   - Fig. 12: Verbindungsprofil für eine Ecke eines Tanks gemäß Fig. 1 in einer perspektivischen Teilansicht;
   - Fig. 13: Ecke eines Tanks gemäß Fig. 1 mit Tankhüllenpaneelen, Verbindungsprofilen und Rahmenpaneelen in einem teilweisen vertikalen Querschnitt;
   - Fig. 14: Verbindung von längs- und quergerichteten Rahmenpaneelen mit horizontalen Rahmenprofilen durch ein vertikales Rahmenverbindungsprofil in einer perspektivischen Teilansicht schräg von oben und von der Seite;
   - Fig. 15: Verbindung von längsgerichteten und quergerichteten Rahmenpaneelen mit vertikalen Rahmenprofilen über ein vertikales Rahmenverbindungsprofil in einer Perspektivansicht schräg von oben und von der Seite;
   - Fig. 16: Tankhülle aus Tankhüllenprofilen mit einer Sicherheitsbarriere in einer perspektivischen Schnittansicht.

Ein erfindungsgemäßer Tank kann mit einer integrierten Sicherheitsbarriere bzw. Tropfwanne ausgeführt sein. Es ist ausgelegt und konstruiert zur Lagerung und zum Transport von kryogenen Flüssigkeiten, vornehmlich von verflüssigtem Erdgas.

Der erfindungsgemäße Tank ist ein selbsttragender Tank aus Aluminium, einer Aluminiumlegierung oder einem anderen Leichtmetall oder einer Leichtmetalllegierung. Nachfolgend werden zusammenfassend die möglichen Werkstoffe einschließlich weiterer Leichtmetalle und Leichtmetalllegierungen als "Aluminium" bezeichnet.

Die Ausführungen des Tanks von Fig. 1 und 2 sind prismatisch und in Längsrichtung achsensymmetrisch. Fig. 2 zeigt zwei Ausführungen des Tanks, die in Längsrichtung achsensymmetrische Verjüngungen aufweisen, und einen quaderförmigen Tank.

Der nachfolgend näher erläuterte Tank von Fig. 1 umfasst Konstruktionselemente 1 bis 32, die am Ende der Beschreibung in einer Bezugszeichenliste zusammengefasst sind. Die Konstruktionselemente 1 bis 32 werden bevorzugt aus Aluminium der 6000er Legierung gefertigt. Für gering beanspruchte Bauteile und Baugruppen können auch andere Aluminiumlegierungen zur Anwendung genutzt werden.

Ein Merkmal des Tanks ist Verwendung von stranggepressten Profilen aus Aluminium für die Konstruktion der Tankhülle 1 und die inneren Strukturelemente bzw. Rahmenelemente 4, 5, 6. Für die Konstruktion der Tankhülle 1 ist eine Kombination aus stranggepressten Trägern 21, 22 und Platten 23 aus Aluminium möglich. Für alle inneren Strukturelemente 4, 5, 6 ist eine Kombination aus stranggepressten Trägern und Platten aus Aluminium vorgesehen.

Die Längs- und Querverbindungen der Rahmenträgerstrukturen 4, 5, 6 erfolgt über spezielle vertikal ausgerichtete, stranggepresste Kreuzprofile aus Aluminium. Diese werden auch als vertikale Verbindungsprofile 10 bezeichnet.

Die Tankhülle 1 ist eine Einzelhüllenkonstruktion. Sie besteht im Wesentlichen aus ebenen Paneelen 11, die aus gezogenen Aluminiumträgern gefertigt werden, und aus speziellen (Eck-)Verbindungsprofilen 2 und Verbindungsprofilen 3, die die einzelnen Tankhüllenpaneele 11 zu einer kompletten Tankhülle 1 verbinden.

Die Tankhüllenpaneele 11 können aus unsymmetrischen, extrudierten Aluminiumprofilen 21 oder aus symmetrischen, extrudierten Aluminiumprofilen 22 in Verbindung mit Zwischenplatten 23 gefertigt werden.

Jedes einzelne Tankhüllenpaneel 11 besteht im Wesentlichen aus einer aus der Rasterung des Tanks resultierenden Anzahl von Einzelprofilen 21, 22 und/oder zusätzlichen Zwischenplatten 23 zwischen den einzelnen Tankhüllenprofilen 21, 22.

Die Tankhüllprofile 21, 22 und gegebenenfalls Zwischenplatten 23 sind mittels Rührreibschweißen oder Schmelzschweißen (z. B. MIG, WIG, Laser, Laser-Hybrid) zu Paneelen verbunden.

Die Anzahl der Tankhüllenprofile 21, 22 bzw. Zwischenplatten 23 und damit die Längen der Tankhüllenpaneele 11 werden durch die Tankkonstruktion bzw. die technischen Fertigungsmöglichkeiten vorgegeben.

Bei der konstruktiven Gestaltung der Struktur der Tankhülle 1 und aller Verbindungen zwischen den inneren und äußeren Strukturelementen wie Stützbleche 8, Längsrahmen 5, Querrahmen 4 und Schottrahmen 6 kommen Stumpfstoßverbindungen als Schweißnahtverbindungen ("Stumpfnähte") zur Anwendung. Dies erhöht die Zuverlässigkeit und die Lebensdauer des Tanks.

Die Dimensionen der Profile, insbesondere die Materialdicke der Tankhüllenprofileplatten 26 und damit der Beplattung der Tankhülle 1 als auch die Dimensionen der Versteifungen 24, 25 (Tankhüllenprofilstege 24 und gegebenenfalls Tankhüllenprofilflansche 25) der Tankhülle innerhalb eines Tankhüllenpaneels 11 können variieren und somit den konstruktiven Erfordernissen angepasst werden.

Die Schweißtechnologie zum Verbinden der Tankhüllenprofile 21, 22 zu einem Tankhüllenpaneel 11 kann entsprechend den konstruktiv vorgesehen und eingesetzten Materialdicken und den technischen Schweißmöglichkeiten sowie dem jeweils vorliegenden Stand der Technik angepasst werden. Eine Kombination von unterschiedlichen Schweißtechnologien bei der Herstellung eines Tankhüllenpaneels 11 ist ebenfalls möglich.

Wesentliche Bestandteile der Struktur der Tankhülle 1 sind die Tankhüllenprofilplatten 26, die den eigentlichen Behälter zur Lagerung und zum Transport des flüssigen Mediums bilden. Die Tankhüllenbeplattung ist gebildet aus den Tankhüllenprofilplatten 26 der Tankhüllenprofile 21, 22.

Weiterhin sind wesentlich Versteifungselemente 24, 25, die von Tankhüllenprofilstegen 24 und gegebenenfalls Tankhüllenprofilflanschen 25 der Tankhüllenprofile 21, 22 gebildet werden. Die Versteifungselemente können in der optimalen Form für den Tankhüllenprofilflansch 25 eine symmetrische Gestaltung haben. Je nach Erfordernis können sie aber auch eine unsymmetrische Form aufweisen.

Ferner ist der Kopf der Versteifungselemente 24, 25 an der Verbindungsstelle zwischen dem Tankhüllenprofilsteg 24 und dem Tankhüllenprofilflansch 25 immer so gestaltet, dass auf ihm alle, entsprechend der Konstruktion vorgesehenen inneren Strukturelemente 4, 5, 6 aufgeschweißt werden können, ohne dass der Tankhüllenprofilsteg 24 durch das Fügeverfahren wesentlich in seinen Materialeigenschaften beeinflusst wird. Gleichzeitig wird ein hohes Maß an automatisiertem Schweißen ermöglicht.

Auen sind die Tankhüllenprofile 21,22 mit einer Montagerippe 27 ("Schweiß- und Montagerippe") versehen. Diese ist in die Gestaltung der Tankhüllenprofile 21,22 integriert. Sie dient als Verbindungselement zwischen der Tankhüllenbeplattung aus den Tankhüllenprofilplatten 26 und äußeren Strukturelementen 28, 29. Die äußeren Strukturelemente 28, 29 sind beispielsweise Stützfläche im Tankfundamentbereich oder Teile einer Halterung bzw. Befestigung einer Tankisolierung.

Gegenüber herkömmlichen Konstruktionen werden beim dem erfindungsgemäßen Tank die ursprünglichen Materialeigenschaften im Wesentlichen Festigkeitsbereichen wie dem Tankhüllenprofilsteg 24 gesichert.

Durch die nicht-thermische Bearbeitung - wie z. B. mechanische Bearbeitung oder Wasserstrahlschneiden - die Aluminiumprofile besonders im Bereich des Tankhüllenprofilsteges 24 und der Montagerippe 27 vor dem Verbinden der Tankhüllenprofile 21, 22 zum Tankhüllenpaneel 11 wird die thermische Belastung des Aluminiummaterials wesentlich reduziert. Die Tankhüllenprofile 21, 22, in Verbindung mit der konstruktiven Gestaltung und Festlegung von Schweißbereichen sichern die Grundmaterialeigenschaften in wesentlichen Festigkeitsbereichen der Tankkonstruktion und ermöglichen eine optimale Ausnutzung der verfügbaren Materialressourcen.

Durch die Verwendung der speziellen (Eck-)Verbindungsprofile 2 und Verbindungsprofile 3 werden einzelne Tankhüllenpaneele, die Boden-, Hopper-, Seiten-, Dach- und Tankendbereiche bilden, zur einheitlichen Tankhülle 1 miteinander verbunden. Das neue Tankdesign kommt ohne die bisher üblichen abgerundeten Tankkanten und deren komplizierte Übergänge besonders in den Tankecken aus.

Die konstruktiv neue Gestaltung der Tankhüllenprofile 21, 22, der Tankhüllenprofilplatten 26 und der inneren Versteifungselemente 24 und gegebenenfalls 25 sowie die äußere Schweiß- und Montagerippe 27 erlauben das Anschweißen von Struktur- und Ausrüstungselementen 28 im Bereich der Tankhülle 1 mit minimierter Rissgefahr und Sicherung der maximalen Materialeigenschaften in wichtigen Festigkeitsbereichen der Tankkonstruktion. Insbesondere werden die Rahmenelemente 4, 5, 6 mit den Versteifungselemente 24, 25 der Tankhüllenprofile 21, 22 und der (Eck-)Verbindungsprofile 2 sowie der Verbindungsprofile 3 verbunden.

Die Längsrahmen 5 und Querrahmen 4 sind durch vertikale Rahmenverbindungsprofile 10 miteinander verbunden. Die vertikalen Rahmenverbindungsprofile 10 sind Kreuzprofile wie in den Fig. 11, 14 und 15.

Die Montagerippe 27 der Tankhüllenprofile 21, 22 ermöglicht die Anbringung einer zusätzlichen Sicherheitsbarriere für den Inertisierungsbereich und/oder als Tropfwanne. Zu diesem Zweck wird mittels eines üblichen Schweißverfahrens eine Sicherheitsbarriere aus Sicherheitsbarrierenplatten 32 auf den Montagerippen 27 fixiert. Die Sicherheitsbarriere lässt eine frühzeitige Leckerkennung zu.

Es folgen weitere konstruktive Besonderheiten, Vorteile und Wirkungen des erfindungsgemäßen Tanks:
1. Das Tanksystem ist geeignet zur Lagerung und zum Transport von sehr kalten kryogenen Flüssigkeiten bis zu einer Temperatur von ca. -164 °C, wie zum Beispiel verflüssigtem Erdgas, Propan, Butan oder Ethylen. Die Grundform des Tanks hat einen prismatischen Querschnitt und ist in Tanklängsrichtung achsensymmetrisch. Das Tanksystem ist ein selbständiges und aus Aluminium konstruiertes Einhüllensystem, das im Bereich der Tankhülle ausschließlich aus ebenen geraden Paneelstrukturen und speziellen Eckprofilen besteht. Die Tankhülle bildet ein System aus, im Raster angeordneten, stranggepressten Aluminiumprofilen (21 oder 22), wobei zur Realisierung höherer Profilabstände auch Zwischenplatten (23) zwischen den Aluminiumprofilen eingesetzt werden können. Im Boden und im Tankdachbereich verlaufen die Versteifungen / Profilstege (24) grundsätzlich quer zur Tanklängsrichtung. Im Tankwandbereich kann die Profilrichtung vertikal oder horizontal oder in der Kombination zwischen beiden Richtungen verlaufen. Die inneren Strukturelemente bilden ein System aus Längs-(5) und Querrahmen (4), Schlagschotten (6), Stützblechen (8) und gegebenenfalls Stringern (7). Die inneren Strukturelemente sind besteifte ebene paneelartige Strukturen, die aus stranggepressten Aluminiumprofilen und oder Aluminiumplatten oder in Kombination aus stranggepressten Aluminiumprofilen und Aluminiumplattenmaterial bestehen. Alle Rahmenträger-, Schott- und Stringerstrukturen sind grundsätzlich auf den Profilflanschen (25) der Versteifungselemente der Tankhülle angeschlossen und nicht direkt mit der Tankbeplattung (1) verbunden. Als Fügeverfahren zum Verbinden der stranggepressten Aluminiumprofile und / oder der Aluminiumplatten für den Bereich der Tankhülle als auch der inneren Strukturelemente kommen alle zum Fügen von Aluminium zugelassen Schweißverfahren zur Anwendung.
2. Der Tank ist dadurch gekennzeichnet, dass er nahezu keine Größenlimitierung im Bereich von 1m³ bis ca. 200000 m³ gibt, das er ein eigenständiger, sich selbst tragender Tank ist, wobei der Querschnitt sich innerhalb eines Tanks variieren kann z.B. vom Achteck auf ein Sechseck. Grundsätzlich ist der Tank in Tanklängsrichtung nach Ziffer 1 achsensymmetrisch.
3. Der Tank ist dadurch gekennzeichnet, dass entsprechend Ziffer 1 grundsätzlich spezielle extrudierte Eckprofile (2), mit unterschiedlichem Design, als Verbindungsglied zwischen den einzelnen Tankhüllenpaneelstrukturen verwendet werden. Ferner ist der Tank dadurch gekennzeichnet, dass durch das spezielle Design der Tankhüllenprofile (21 und 22) mit der integrierten Schweiß- und Montagerippe (27) im Bereich der Tankhülle grundsätzlich nur Stumpfstoßverbindungen im Bereich der Tankhülle zur Anwendung kommen.
4. Der Tank ist dadurch gekennzeichnet dass entsprechend Ziffer 1 als Verbindungsglied zwischen zwei ebenen Tankhüllenpaneelen ein spezielles Verbindungsprofil (3) eingesetzt wird, welches die Tankhüllenpaneele (11) verbindet und gleichzeitig die quer zur Profilrichtung verlaufende innere Strukturelemente wie zum Beispiel Längsrahmen (5) aufnimmt.
5. Der Tank ist dadurch gekennzeichnet, dass entsprechend Ziffer 1 in der vertikalen Verbindung zwischen Längsrahmen (5) und Querrahmen (4) grundsätzlich ein vertikales Verbindungsprofil (10) verwendet wird, welches in der Regel ein kreuzartiges Design beinhaltet.
6. Der Tank ist dadurch gekennzeichnet, dass durch die Bearbeitung der Aluminiumprofile mit nichtthermischen Bearbeitungsverfahren wie zum Beispiel Wasserstahlschneiden, Fräsen, Sägen usw. die Grundmaterialeigenschaften für wichtige Festigkeitsbereiche wie zum Beispiel alle Profilstege (24), gegenüber den thermischen Fügeverfahren im Bereich der Tankhüllenplatten (26) oder auch der Rahmenträgerplatte (30) erhalten werden.
7. Der Tank ist dadurch gekennzeichnet, dass der auf die Tankhülle wirkende Flüssigkeitsdruck durch die im Tank angeordneten Strukturelemente wie Längsrahmen (5), Querrahmen (4), Schottrahmen (6), Stützbleche (8) und Stringer (7) abgetragen werden kann, ohne das die genannten Strukturelemente direkt mit der Tankhüllenbeplattung (26) verschweißt sind.
8. Der Tank ist dadurch gekennzeichnet, dass die Quer- (4)und Längsrahmenträgerstrukturen (5) aus ebenen Paneelstrukturen bestehen, die aus symmetrischen Kreuzprofilen (31) gefertigt werden. In speziellen Bereichen wie kleinen Ecken oder speziellen Festigkeitsbereichen wird die Paneelstruktur durch Aluminiumplattenmaterial ergänzt.
9. Der Tank ist dadurch gekennzeichnet, dass er durch das spezielle Design der Tankhüllenprofile (21 und 22) mit der integrierten Schweiß- und Montagerippe (27) die Möglichkeit zur Integration einer zusätzlichen Sicherheitsbarriere durch den Einbau der Zwischenplatte-Sicherheitsbarriere (32) bietet, so dass ein barrierefreier Inertisierungs- und Spülbereich zwischen der Tankhülle und der Tankisolierung entsteht.

### Bezugszeichenliste

- Tankhülle: 1
- (Eck-)Verbindungsprofil: 2
- Verbindungsprofil: 3
- Querrahmen: 4
- Längsrahmen: 5
- Schottrahmen: 6
- Stringer: 7
- Stützbleche: 8
- Tanklager: 9
- (vertikales) Rahmenverbindungsprofil: 10
- (ebenes) Paneel: 11
- Adapterplatte: 12
- Tankhüllenprofil (unsymmetrisch): 21
- Tankhüllenprofil (symmetrisch): 22
- Zwischenplatte (Tankhülle): 23
- Tankhüllenprofilsteg: 24
- Tankhüllenprofilflansch: 25
- Tankhüllenprofilplatte: 26
- Montagerippe (außen): 27
- äußere Stützbleche: 28
- Führungsprofil für Tanklager: 29
- Rahmenträgerplatte: 30
- (symmetrisches) Kreuzprofil: 31
- Sicherheitsbarrierenplatten: 32
- Inertisierungsbereich: 33

## Patentansprüche

1. Tank für Transport und/oder Lagerung von verflüssigtem Erdgas, Methan, Propan, Butan, Ethylen oder anderen kryogenen Flüssigkeiten mit
- einer Tankhülle (1),
- wobei die Tankhülle (1) Tankhüllenpaneele (11) umfasst, die jeweils aus mehreren parallelen Tankhüllenprofilen (22) aus stranggepresstem Leichtmetall gebildet sind, die jeweils eine Tankhüllenprofilplatte (26) aufweisen, die einen Teil der Tankhülle (1) bildet, und einen von der Innenseite der Tankhüllenprofilplatte (26) vorstehenden Tankhüllenprofilsteg (24), wobei die Tankhüllenprofile (22) an den längsseitigen Rändern der Tankhüllenprofilplatten (26) durch Stumpfnähte miteinander verschweißt sind, und
- im Inneren des Tankes angeordneten Rahmenelementen (10),
**dadurch gekennzeichnet, dass**
- die Tankhülle (1) ferner Verbindungsprofile (2, 3) aus stranggepresstem Leichtmetall umfasst, die jeweils eine Verbindungsprofilplatte, die einen Teil der Tankhülle (1) bildet, und einen von der Innenseite der Verbindungsprofilplatte vorstehenden Verbindungsprofilsteg aufweisen, wobei die Verbindungsprofile (2, 3) zwischen benachbarten Tankhüllenpaneelen (11) angeordnet sind, sich senkrecht zu den Tankhüllenprofilen (22) erstrecken und an den Längsseiten der Verbindungsprofilplatten durch Stumpfnähte mit den Schmalseiten der Tankhüllenprofilplatten (26) verschweißt sind,
- die Rahmenelemente (10) an seitlichen Rändern mit den in den Tank hineinstehenden Enden der Verbindungsprofilstege verschweißt sind und
- Stützbleche (8) in den Ecken zwischen den Paneelen (11) und den Rahmenelementen (10) jeweils an einem Rand mit einem Tankhüllenprofilsteg (24) und an einem anderen Rand mit einem Rahmenelement (10) verschweißt sind.

2. Tank nach Anspruch 1, bei dem die Tankhüllenprofilstege (24) und/oder die Verbindungsprofilstege am Ende einen verbreiterten Tankhüllenprofilkopf und/oder Verbindungsprofilkopf aufweisen, mit dem die Stützbleche (8) und/oder die Rahmenelemente (10) verschweißt sind.

3. Tank nach Anspruch 1 oder 2, bei dem die Tankhüllenprofilstege (24) und/oder die Verbindungsprofilstege an den äußeren Enden und/oder die Stützbleche (8) angrenzend an dem gedachten Scheitelpunkt der Ränder Auskehlungen aufweisen.

4. Tank nach einem der Ansprüche 1 bis 3, bei dem die Tankhüllenprofile (22) und/oder die Verbindungsprofile (2, 3) eine von der Außenseite der Tankhüllenprofilplatte (26) und/oder Verbindungsprofilplatte vorstehende Montagerippe (27) haben.

5. Tank nach Anspruch 4, bei dem an die äußeren Enden von Montagerippen (27) äußere Strukturelemente des Tanks angeschweißt sind.

6. Tank nach Anspruch 5, bei dem die äußeren Strukturelemente Haltemittel für ein Tanklagerelement (9) und/oder für eine Tankisolierung und/oder eine äußere Sicherheitsbarriere des Tanks umfassen.

7. Tank nach einem der Ansprüche 1 bis 6, bei dem die Tankhüllenpaneele (11) Zwischenplatten (23) umfassen, die zwischen benachbarten Tankhüllenprofilen (22) angeordnet sind und an längsseitigen Rändern über Stumpfnähte mit längsseitigen Rändern von Tankhüllenprofilplatten (26) verschweißt sind.

8. Tank nach einem der Ansprüche 1 bis 7, bei dem die Verbindungsprofile (2, 3), die zwei in derselben Ebene angeordnete Tankhüllenpaneele (11) miteinander verbinden, im Wesentlichen T-förmig sind.

9. Tank nach einem der Ansprüche 1 bis 8, bei dem die Verbindungsprofile (2) an Tankecken Verbindungsprofilplatten haben, die in einem Winkel zueinander ausgerichtete Plattenabschnitte aufweisen, wobei der Winkel der beiden Plattenabschnitte dem Winkel zwischen den Hauptdehnungsausrichtungen der beiden benachbarten, durch das Verbindungsprofil (2) miteinander verbundenen Tankhüllenpaneele (11) entspricht und der Verbindungsprofilsteg zwischen den beiden Plattenabschnitten in den Tank vorsteht.

10. Tank nach einem der Ansprüche 1 bis 9, bei dem die Rahmenelemente (10) Rahmenpaneele sind.

11. Tank nach Anspruch 10, bei dem die Rahmenpaneele stranggepresste Rahmenprofile (10) aus Leichtmetall umfassen, die längsseitig an den Rändern von Rahmenprofilplatten durch Stumpfnähte miteinander verschweißt sind.

12. Tank nach Anspruch 11, bei dem die Rahmenprofile (10) Kreuzprofile (31) sind.

13. Tank nach Anspruch 11 oder 12, bei dem die Rahmenpaneele Rahmenzwischenplatten umfassen, die zwischen benachbarten Rahmenpaneelen angeordnet sind und an längsseitigen Rändern über Stumpfnähte mit längsseitigen Rändern von Rahmenprofilplatten verschweißt sind.

14. Tank nach einem der Ansprüche 1 bis 13, bei dem die Rahmenelemente (10) Längsrahmen (5) und/oder Querrahmen (4) umfassen.

15. Tank nach einem der Ansprüche 1 bis 14, bei dem die Rahmenelemente (10) Stützrahmen und/oder Schottrahmen umfassen.

16. Tank nach Anspruch 15, bei dem die Stützrahmen Durchgangslöcher für Flüssigkeit aufweisen, die eine größere Fläche einnehmen als der in derselben Ebene angeordnete Teil des Stützrahmens, und/oder bei dem die Schottrahmen Durchgangslöcher für Flüssigkeit aufweisen, die eine kleinere Fläche einnehmen, als der in derselben Ebene angeordnete Teil des Schottrahmens.

17. Tank nach einem der Ansprüche 10 bis 16, bei dem die Rahmenpaneele vertikal ausgerichtet sind.

18. Tank nach einem der Ansprüche 14 bis 17, bei dem die Längs- und Querrahmen (5, 4) an Ihren äußeren Rändern über vertikale Rahmenverbindungsprofile (10) miteinander verbunden sind.

19. Tank nach Anspruch 18, bei dem die vertikalen Rahmenverbindungsprofile (10) Kreuzprofile (31) sind.

20. Tank nach einem der Ansprüche 1 bis 19, bei dem die Rahmenelemente (10) über randseitig angeschweißte Adapterplatten (12) mit den Verbindungsträgerstegen verschweißt sind.

21. Tank nach Anspruch 20, bei dem die Stützbleche (8) mit den Adapterplatten (12) verschweißt sind.

22. Tank nach einem der Ansprüche 1 bis 21, bei dem die Tankhüllenprofile (22) im Boden und/oder in der Decke des Tanks quer zur Längsrichtung des Tanks ausgerichtet sind und/oder in den Seitenwänden des Tanks vertikal oder geneigt zum Boden oder der Decke des Tanks ausgerichtet sind und/oder bei dem die Rahmenprofile (10) horizontal ausgerichtet sind.

## Claims

1. A tank for transporting and/or storing liquefied natural gas, methane, propane, butane, ethylene or other cryogenic liquids, with
• a tank casing (1),
• wherein the tank casing (1) comprises tank casing panels (11), which are each formed by several parallel tank casing profiled elements (22) made of extruded light metal, which have each one a tank casing profiled element plate (26) which forms a part of the tank casing (1), and a tank casing profiled element web (24) protruding from the inner side of the tank casing profiled element plate (26), wherein the tank casing profiled elements (22) are welded to each other by means of butt welds at the long-side edges of the tank casing profiled element plates (26), and
• frame elements (10) arranged in the interior of the tank,
• **characterized in that**
• the tank casing (1) comprises furthermore connecting profiled elements (2, 3) made of extruded light metal, which each comprise a connecting profiled element plate which forms a part of the tank casing (1), and a connecting profiled element web protruding from the inner side of the connecting profiled element plate, wherein the connecting profiled elements (2, 3) are arranged between adjacent tank casing panels (11), extend perpendicularly to the tank casing profiled elements (22) and are welded at the longer sides of the connecting profiled element plates to the narrow sides of the tank casing profiled element plates (26) by means of butt welds,
• the frame elements (10) are welded at lateral edges to the ends of the connecting profiled element webs projecting into the tank, and
• support plates (8) in the corners between the panels (11) and the frame elements (10), which are each welded at an edge to a tank casing profiled element web (24), and at another edge to a frame element (10).

2. The tank according to claim 1, wherein the tank casing profiled element webs (24) and/or the connecting profiled element webs have a broadened tank casing profiled element head and/or connecting profiled element head at the end, to which the support plates (8) and/or the frame elements (10) are welded.

3. A tank according to claim 1 or 2, wherein the tank casing profiled element webs (24) and/or the connecting profiled element webs have recesses at the outer ends, and/or the support plates (8) have recesses adjacent to the imaginary vertex of the edges.

4. A tank according to any one of claims 1 to 3, wherein the tank casing profiled elements (22) and/or the connecting profiled elements (2, 3) have a mounting rib (27), protruding from the outer side of the tank casing profiled element plate (26) and/or the connecting profiled element plate.

5. The tank according to claim 4, wherein outer structural elements of the tank are welded to the outer ends of mounting ribs (27).

6. The tank according to claim 5, wherein the outer structural elements comprise holding means for a tank supporting element (9) and/or for a tank insulation and/or an outer security barrier of the tank.

7. A tank according to any one of claims 1 to 6, wherein the tank casing panels (11) comprise intermediate plates (23), which are arranged between adjacent tank casing profiled elements (22) and are welded at long side edges to long side edges of tank casing profiled element plates (26) by means of butt welds.

8. A tank according to any one of claims 1 to 7, wherein the connecting profiled elements (2, 3) which connect two tank casing panels (11) arranged in the same plane, are essentially T-shaped.

9. A tank according to any one of claims 1 to 8, wherein the connecting profiled elements (2) have connecting profiled element plates on tank corners, which comprise plate sections aligned at an angle to each other, wherein the angle of the two plate sections corresponds to the angle between the main expansion directions of the two adjacent tank casing panels (11) that are connected to each other by the connecting profiled element (2), and the connecting profiled element web between the two plate sections protrudes into the tank.

10. A tank according to any one of claims 1 to 9, wherein the frame elements (10) are frame panels.

11. The tank according to claim 10, wherein the frame panels comprise extruded frame profiled elements (10) made of light metal, which are lengthwise welded to each other at the edges of frame profiled element plates by means of butt welds.

12. The tank according to claim 11, wherein the frame profiled elements (10) are cross profiled elements (31).

13. A tank according to claim 11 or 12, wherein the frame panels comprise intermediate frame plates, which are arranged between adjacent frame panels and are welded on longitudinal edges to longitudinal edges of frame profiled element plates by means of butt welds.

14. A tank according to any one of claims 1 to 13, wherein the frame elements (10) comprise longitudinal frames (5) and/or transverse frames (4).

15. A tank according to any one of claims 1 to 14, wherein the frame elements (10) comprise support frames and/or bulkhead frames.

16. The tank according to claim 15, wherein the support frames have through-holes for liquid, which occupy a greater surface area than the part of the support frame arranged in the same plane, and/or wherein the bulkhead frames have through-holes for liquid, which occupy a smaller surface area than the part of the bulkhead frame arranged in the same plane.

17. A tank according to any one of claims 10 to 16, wherein the frame panels are directed perpendicularly.

18. A tank according to any one of claims 14 to 17, wherein the longitudinal- and transverse frames (5, 4) are connected to one another at their outer edges by means of vertical frame connecting profiled elements (10).

19. The tank according to claim 18, wherein the vertical frame connecting profiled elements (10) are cross profiled elements (31).

20. A tank according to any one of claims 1 to 19, wherein the frame elements (10) are welded to the connection carrier webs by means of adapter plates (12) which are welded on at the edges.

21. The tank according to claim 20, wherein the support plates (8) are welded to the adapter plates (12).

22. A tank according to any one of claims 1 to 21, wherein the tank casing profiled elements (22) are directed transversely to the longitudinal direction in the bottom and/or the ceiling of the tank, and/or are directed perpendicularly or in an inclination to bottom or ceiling of the tank in the side walls of the tank, and/or wherein the frame profiled elements (10) are directed horizontally.

## Revendications

1. Réservoir destiné au transport et/ou au stockage de gaz naturel, méthane, propane, butane et éthylène liquéfiés ou autres liquides cryogènes, avec
• une enveloppe de réservoir (1),
• l'enveloppe de réservoir (1) comportant des panneaux d'enveloppe de réservoir (11), chacun étant formé par plusieurs profils d'enveloppe de réservoir (22) parallèles en métal léger extrudé, dont chacun a une plaque de profil d'enveloppe de réservoir (26) qui forme une partie de l'enveloppe de réservoir (1), et comportant un élément jointif de profil d'enveloppe de réservoir (24) faisant saillie du côté intérieur de la plaque de profil d'enveloppe de réservoir (26), les profils d'enveloppe de réservoir (22) étant soudés entre eux sur les bords longitudinaux des plaques de profil d'enveloppe de réservoir (26) par des joints de soudure bord à bord, et
• des éléments de cadre (10) agencés dans l'intérieur du réservoir,
**caractérisé en ce que**
• l'enveloppe de réservoir (1) comporte en outre des profils de liaison (2, 3) en métal léger extrudé, comportant respectivement une plaque de profil de liaison constituant une partie de l'enveloppe de réservoir (1), et un élément jointif de profil de liaison faisant saillie du côté intérieur de la plaque de profil de liaison, les profils de liaison (2, 3) étant agencés entre des panneaux d'enveloppe de réservoir (11) adjacents, s'étendant de manière perpendiculaire par rapport aux profils d'enveloppe de réservoir (22) et étant soudés, par les côtés longitudinaux des plaques de profil de liaison, aux petits côtés des plaques de profil d'enveloppe de réservoir (26) par des joints de soudure bord à bord,
• les éléments de cadre (10) sont soudés par des bords latéraux aux extrémités des éléments jointifs de profil de liaison faisant saillie dans le réservoir et
• des tôles d'appui (8) dans les coins entre les panneaux (11) et les éléments de cadre (10) sont soudées respectivement par un bord à un élément jointif de profil d'enveloppe de réservoir (24) et par un autre bord à un élément de cadre (10).

2. Réservoir selon la revendication 1, dans lequel les éléments jointifs de profil d'enveloppe de réservoir (24) et/ou les éléments jointifs de profil de liaison ont sur l'extrémité une tête de de profil d'enveloppe de réservoir et/ou tête de profil de liaison élargie à laquelle les tôles d'appui (8) et/ou les éléments de cadre (10) sont soudés.

3. Réservoir selon la revendication 1 ou 2, dans lequel les éléments jointifs de profil d'enveloppe de réservoir (24) et/ou les éléments jointifs de profil de liaison ont des gorges dans les extrémités extérieures, et/ou les tôles d'appui (8) ont des gorges adjacentes aux sommets imaginaires des bords.

4. Réservoir selon l'une quelconque des revendications 1 à 3, dans lequel les éléments jointifs de profil d'enveloppe de réservoir (24) et/ou les profils de liaison (2, 3) ont une nervure de montage (27) qui fait saillie du côte extérieur de la plaque de profil d'enveloppe de réservoir (26) et/ou de la plaque de profil de liaison.

5. Réservoir selon la revendication 4, dans lequel des éléments de structure extérieurs du réservoir sont soudés aux extrémités extérieures de nervures de montage (27).

6. Réservoir selon la revendication 5, dans lequel les éléments de structure extérieurs comportent des moyens de retenue pour un élément de support du réservoir (9) et/ou une isolation du réservoir et/ou une barrière de sécurité du réservoir.

7. Réservoir selon l'une quelconque des revendications 1 à 6, dans lequel les panneaux d'enveloppe de réservoir (11) comportent des plaques intermédiaires (23), qui sont agencées entre des profils d'enveloppe de réservoir (22) avoisinants et soudées sur les bords longitudinaux à des bords longitudinaux de plaques de profil d'enveloppe de réservoir (26) par des joints de soudure bord à bord.

8. Réservoir selon l'une quelconque des revendications 1 à 7, dans lequel les profils de liaison (2, 3) qui relient deux panneaux d'enveloppe de réservoir (11) agencés dans la même plaine, sont essentiellement en forme de T.

9. Réservoir selon l'une quelconque des revendications 1 à 8, dans lequel les profils de liaison (2) ont des plaques de profil de liaison sur coins du réservoir, qui ont des parties de plaque alignées en un angle l'une par rapport à l'autre, l'angle des deux parties de plaque correspondant à l'angle entre la direction principale d'expansion des deux panneaux d'enveloppe de réservoir (11) avoisinants reliés par le profil de liaison (2), et l'élément jointif de profil de liaison entre les deux parties de plaque fait saillie dans le réservoir.

10. Réservoir selon l'une quelconque des revendications 1 à 9, dans lequel les éléments de cadre (10) sont des panneaux de cadre.

11. Réservoir selon la revendication 10, dans lequel les panneaux de cadre comportent des profils de cadre (10) en métal léger extrudé, qui sont soudés entre eux sur les bords longitudinaux de plaques de profil de cadre par des joints de soudure bord à bord.

12. Réservoir selon la revendication 11, dans lequel les profils de cadre (10) sont des profils à croix (31).

13. Réservoir selon la revendication 11 ou 12, dans lequel les panneaux de cadre comportent des plaques de cadre intermédiaires, qui sont agencées entre panneaux de cadre avoisinants et sont soudées sur bords longitudinaux à des bords longitudinaux de plaques de profil de cadre par des joints de soudure bord à bord.

14. Réservoir selon l'une quelconque des revendications 1 à 13, dans lequel les éléments de cadre (10) comportent des cadres longitudinaux (5) et/ou des cadres transversaux (4).

15. Réservoir selon l'une quelconque des revendications 1 à 14, dans lequel.les éléments de cadre (10) comportent des cadres de support et/ou des cadres de cloison.

16. Réservoir selon la revendication 15, dans lequel les cadres de support comportent des trous d'interconnexion pour liquides, qui occupent une plus grande superficie que la partie du cadre de support agencée dans la même plaine, et/ou dans lequel les cadres de cloison comportent des trous d'interconnexion pour liquides, qui occupent une plus petite superficie que la partie du cadre de cloison agencée dans la même plaine.

17. Réservoir selon l'une quelconque des revendications 10 à 16, dans lequel les panneaux de cadre sont verticalement dirigés.

18. Réservoir selon l'une quelconque des revendications 14 à 17, dans lequel les cadres longitudinaux et transversaux (5, 4) sont reliés l'un à l'autre sur leurs bords extérieurs par des profils de liaison de cadre (10) verticaux.

19. Réservoir selon la revendication 18, dans lequel les profils de liaison de cadre (10) verticaux sont des profils à croix (31).

20. Réservoir selon l'une quelconque des revendications 1 to 19, dans lequel les éléments de cadre (10) sont soudés aux éléments jointifs de support de liaison à travers des plaques d'adaptation (12) soudées sur les bords.

21. Réservoir selon la revendication 20, dans lequel les tôles d'appui (8) sont soudées aux plaques d'adaptation (12).

22. Réservoir selon l'une quelconque des revendications 1 à 21, dans lequel les profils d'enveloppe de réservoir (22) sont dirigés transversalement à la direction longitudinale du réservoir dans le fond et/ou dans le plafond du réservoir, et/ou sont verticalement dirigés ou en inclinaison au fond ou au plafond du réservoir, et/ou dans lequel les profils de cadre (10) sont horizontalement dirigés.
